# EUROPÄISCHE PATENTSCHRIFT

(11) **EP 1 663 498 B1**
(45) Veröffentlichungstag und Bekanntmachung des Hinweises auf die Patenterteilung: **17.11.2010**
(21) Anmeldenummer: 04763542.0
(22) Anmeldetag: 28.07.2004
(51) Int. Cl.: B02C 19/18, B02C 23/12

(54) **VERFAHREN ZUM BETREIBEN EINER FRAGMENTIERANLAGE SOWIE ANLAGE DAFÜR**
METHOD FOR OPERATING A FRAGMENTATION SYSTEM AND SYSTEM THEREFOR
PROCEDE POUR FAIRE FONCTIONNER UNE INSTALLATION DE FRAGMENTATION ET INSTALLATION A CET EFFET

(30) Priorität: 13.09.2003 DE 10342376
(43) Veröffentlichungstag der Anmeldung: 07.06.2006
(73) Patentinhaber: Karlsruher Institut für Technologie, 76131 Karlsruhe (DE)
(72) Erfinder: FREY, Wolfgang, 76137 Karlsruhe (DE); STRÄSSNER, Ralf, 76133 Karlsruhe (DE); SCHORMANN, Andreas, 63755 Alzenau (DE); GIRON, Kurt, 63776 Mömbris (DE); GIESE, Harald, 76297 Stutensee (DE)
(86) Internationale Anmeldenummer: PCT/EP2004/008414
(87) Internationale Veröffentlichungsnummer: WO 2005/028116

(56) Entgegenhaltungen:
- FR-A- 1 341 851
- US-A- 3 715 082
- DATABASE WPI Section PQ, Week 199230 Derwent Publications Ltd., London, GB; Class P41, AN 1992-247817 XP002300057 -& SU 888 355 A1 (YUTKIN L A) 7. November 1991 (1991-11-07)
- DATABASE WPI Section PQ, Week 199729 Derwent Publications Ltd., London, GB; Class P41, AN 1997-318137 XP002300058 & RU 2 069 588 C1 (GAVRILOV G N) 27. November 1996 (1996-11-27)

## Beschreibung

Die Erfindung betrifft ein Verfahren zum Betreiben einer Fragmentieranlage zum effektiveren Mahlen von Fragmentiergut aus mineralischen und/oder spröden Materialien auf Zielkorngrößen < 5 mm und eine Fragmentieranlage, die mit diesem Verfahren betrieben wird.

Die Fragmentieranlage beruht in ihrem technischen Prinzip auf der FRANKA-Technologie (FRANKA = Fragmentieranlage Karlsruhe), wie in der DE 195 34 232 beschrieben. Die Fragmentieranlage besteht aus einem elektrischen Energiespeicher, der pulsartig in einem Reaktionsgefäß auf das Fragmentiergut in einer Prozessflüssigkeit zwischen zwei sich auf Abstand gegenüberstehenden Elektrodenenden - der Reaktionszone - entladen wird.

Beim Mahlen mit der Fragmentieranlage wird das zwischen den zwei Elektrodenenden in der Prozessflüssigkeit vorhandene Fragmentiergut durch elektrische Durchschläge und dabei entstehende Schockwellen zerkleinert. Diese mineralischen und/oder spröden Materialien können einheitlich, wie Gestein/Fels oder Glas, oder konglomeriert, wie beispielsweise Gestein und Beton, sein. Die Zielkorngrößen sind < 5 mm, vorzugsweise sogar < 2 mm. Fragmentierte Partikel unterhalb dieser Korngröße werden über Filterpatronen aus dem Prozessgebiet abgesogen. Siehe beispielsweise bei der Kies- und Sandgewinnung oder beim Mahlen von Farbkörpern, ganz allgemein von Stoffen, die nicht aus Verbünden bestehen. Fragmentiergut, wie es beim Abbruch eines Gebäudes etwa anfällt, wird, orientiert am abgesaugten Fragmentiergut, ständig in den Prozessraum nachgefüllt.

Die Fragmentieranlage besteht aus einem elektrischen Energiespeicher, der über eine Funkenstrecke impulsartig auf eine Last entladen wird. Die Last ist die Prozessflüssigkeit im Zwischenelektrodenbereich und das darin versenkte Fragmentiergut. Die zwei Elektroden stehen sich darin, mit ihrem jeweiligen Ende völlig eingetaucht, auf einem vorgegebenen, einstellbaren Abstand gegenüber. Üblicherweise ist die Prozessflüssigkeit in dem Reaktionsgefäß gefasst, in welchem das Fragmentiergut hineingeschüttet und das fragmentierte Gut ab und unterhalb der vorgegebenen Schwelle für die Korngröße entnommen wird.

Bislang wird davon ausgegangen, dass das Mahlgut infolge der Entladungen zwischen den beiden Elektrodenenden, das sind meist die Hochspannungselektrode und der Boden bzw. ein Teilbereich davon, das Mahlgut bei den Impulsentladungen immer wieder genügend stark aufgewirbelt wird. Versuchsreihen haben aber gezeigt, dass die Aufwirbelung sehr unvollständig ist.

Die SU 888 355 A1 offenbart eine elektrodynamische Fragmentieranlage, bei der stückiges Material über einem perforierten Boden fragmentiert wird, wobei die Perforation des Bodens einer Wasserspülung von unten her dient. Ausreichend zerkleinertes Material wird vom aufwärts fließenden Wasser mitgetragen. Ein Sieb in dem aufwärts führenden Strom lässt nur Korn mit oder unter Zielgröße passieren. Zu großes Korn, das ebenfalls vom Wasserstrom mitgetragen wird, bleibt vor dem Strom hängen, wird ausgeschleust und erneut zusammen mit frischem Beschickungsmaterial der Reaktionszone zugeführt.

In der US 3,715,082 A wird eine elektrohydraulische Fragmentieranlage beschrieben, bei der das zu fragmentierende Material auf dem Boden eines geneigten Rohrs, der Schütte, abwärts gleitet, wobei der Boden des Rohrs perforiert ist, um Korn mit Zielgröße abzuziehen. Im Materialstrom ragen mehrere horizontal oder vertikal angeordnete Elektrodenpaare. Beim Abwärtsgleiten auf der Schütte wird das Material sukzessive fragmentiert und es bildet sich eine Schichtung heraus: Auf dem Boden akkumuliert sich das feinste Material, darüber progressiv gröbere Schichten.

Das führte zu der Aufgabe, die der Erfindung zugrunde liegt, nämlich das in den Elektrodenzwischenraum eingebrachte Fragmentiergut durch In-Schwebe-halten effektiver zu fragmentieren, um Prozesszeit und Energie einzusparen.

Diese Aufgabe wird verfahrensmäßig durch den im 1. Anspruch gekennzeichneten Schritt der Aufwirbelung des Fragmentierguts im mit Prozessflüssigkeit angefüllten Raum zwischen den Elektrodenenden und des am Boden des Reaktionsgefäßes abgesetzten Fragmentierguts gelöst. Das sich in der Prozessflüssigkeit befindliche Fragmentiergut wird ständig in Schwebe gehalten und damit eine Suspension mit der Prozessflüssigkeit gebildet. Aus dieser Suspension wird der Anteil prozessierten Fragmentierguts, das die Zielkorngröße erreicht oder unterschritten hat, aus dem Reaktionsgefäß ausgetragen und das die Zielkorngröße überschreitende Fragmentiergut - das sind die Grobanteile - erneut der Reaktionszone zugeführt.

Gegenständlich wird diese Aufgabe durch eine Fragmentieranlage gemäß den kennzeichnenden Merkmalen des Anspruchs 2 gelöst. Angebaut an das oder in das Reaktionsgefäß ist eine das in der Prozessflüssigkeit eingebrachte Fragmentiergut in Schwebe haltende Einrichtung, da keine Luft, relative Dielektriziotätskonstante εᵣ nahe 1, oder kein Gas, εᵣ ebenso, in den Prozessraum eingebracht werden darf. Des weiteren ist an oder in dem Reaktionsgefäß eine Einrichtung angebracht, die aus der Suspension die Fragmentiergutanteile ab und unterhalb der Zielkorngröße ausleitet, einer Einrichtung zur Fest-Flüssig-Trennung zuführt und Fragmentiergutanteile oberhalb dieser Zielkorngröße in das Reaktionsgefäß zurückführt. Hierzu mündet mindestens eine Rückleitung für Prozessflüssigkeit in das Reaktionsgefäß.

Um das Fragmentiergut wirksam in Schwebe zu halten, sind hydrodynamische, wie Strömen, oder mechanische Maßnahmen, wie Rühren oder Schaufeln, geeignet. Strömungsrichtung und -stärke sowie Rühr- und Schaufelgeschwindigkeit sind zur Optimierung der Fragmentierung steuer- und einstellbar.

Erfindungsgemäß werden im Reaktor in die Prozessflüssigkeit eingetauchte Filter, wie Filterkörbe oder Filterpatronen, für die Trennung eingesetzt.

Für einen wirtschaftlichen Dauerbetrieb der Fragmentieranlage ist das Aufrechterhalten der Suspension von Bedeutung. Die Einrichtung hierzu muss so auf- und eingestellt sein, dass das in der Prozessflüssigkeit befindliche Fragmentiergut ohne Bildung von Totbereichen in Suspension gehalten wird.

Erfindungsgemäß sind solche Einrichtungen aus der Siebtechnologie bekannte Filter in Form von Körben, Patronen beispielsweise, wobei dann aufgrund der Schockwelleneinwirkung infolge der elektrischen Entladung, der Abstand zum Elektrodenzwischenraum reinigungswirksam und zerstörungsvermeidend eingestellt ist. Die Intensität nimmt mit 1/r² von der Schockwellenquelle ab.

Einströmdüsen, durch die die bei der Fest-Flüssig-Trennung zurück gewonnene Prozessflüssigkeit in das Reaktionsgefäß gesteuert und gerichtet eingeleitet/eingeströmt wird, halten nach Anspruch 3 die Suspension mit aufrecht.

Durch diese Maßnahmen können Feinanteile des Mahlguts während der Fragmentierung in der Prozessflüssigkeit in Schwebe gehalten und immer wieder in den elektrischen Entladungsbereich rückgeführt werden. Dabei sitzt die Absaugpatrone oder auch sitzen die Absaugpatronen so, dass das fragmentierte Gut hochwahrscheinlich auf diese trifft und die hinreichend kleinen Korngrößen abgesaugt werden. Bei jedem Entladungsvorgang werden am Sieb der Absaugpatrone hängende, noch zu große Fragmente durch die von dem oder den Entladungskanälen ausgelöste Schockwelle/n abgeschüttelt.

Im Folgenden werden das Verfahren und eine beispielhafte Fragmentieranlage anhand der Zeichnung näher erläutert. Eine Ausführungsform wird beschrieben, und zwar die Ausführung "Ringleitung"
. Sie ist nach Voruntersuchungen eine strömungstechnisch günstige Lösung. Weitere Lösungsvarianten sind in einem gerichteten Rohr bzw. Rohrbündel zu sehen. Auf jeden Fall muss bei der Ausführung und dem Aufbau der Anlage darauf geachtet werden, dass Totstromgebiete vermieden werden, in denen sich Feinfraktionen ansammeln und ablagern würden.

Von der Fragmentieranlage wird lediglich das Reaktionsgefäß selbst dargestellt. Der elektrische Teil, das Ladegerät, der Energiespeicher und die Funkenstrecke, sind u.a. aus oben zitierten Quellen zum Stand der Technik bekannte Einrichtungen. Überwiegend ist der elektrische Energiespeicher eine Kondensatorbank, die mit zwischengeschalteten Funkenstrecken im Selbstdurchbruch auf die Last im Zwischenelektrodenraum im Reaktionsgefäß entladen wird. In Anlagen nach dem FRANKA-Typ ist der elektrische Teil ein Marx-Generator, dessen elektrische Aufladung und Entladung aus der elektrischen Hochleistungs-/Spannungsimpulstechnik bekannt ist.

Die Figur zeigt das tonnenförmige Reaktionsgefäß, das auf Stützen steht. Durch den Deckel hindurch ragt die bis zu ihrem freien Endbereich hin elektrisch isolierte Hochspannungselektrode in das Reaktionsgefäßinnere. Die Hochspannungselektrode ist im Deckel nicht starr geführt, so dass die von der elektrischen Entladung herrührende Stoßund Schockwelleneinwirkung nicht übertragen werden kann. Der blankliegende metallische Endbereich ist vollkommen in die im Reaktionsgefäß gefasste Prozessflüssigkeit, die hier Wasser ist, eingetaucht. Selbst der Isolationsmantel ragt noch weit mit ins Wasser hinein. An ihm dürfen sich keine Kriechstrecken bei Langzeitbetrieb ausbilden. Die Gegenelektrode ist der hier beispielsweise kugelartig gesenkte Boden des Reaktionsgefäßes selber. Das kann der gesamte Boden sein oder auch nur ein zentraler Teilbereich davon. Auf jeden Fall ist die Gegenelektrode an ein festes Potential, das Bezugspotential, im allgemeinen Erdpotential, angeschlossen. Auf der Erdpotentialelektrode ist, zentral abgelagert, Fragmentiergut angedeutet. Der Entladungskanal soll sich, ausgehend von der Spitze der Kochspannungselektrode, durch das Fragmentiergut hindurch zur Erdpotentialelektrode ausbilden, bzw. soll sich so ein kegelförmiges Gebiet aus Entladungskanälen von der Stirn der Hochspannungselektrode zum zentralen Bodenbereich hin ausbilden.

Durch den Deckel des Reaktionsgefäßes ragen die Wasserzuleitung und die Ableitung für das mit Fragmentiergut versetzte Wasser von der Filterpatrone her. Zur Optimierung des Fraktionierungsprozesses wird die Strömung, die für die Aufwirbelung sorgt, in ihrer Stärke und an ihrem Strömungsbeginn in der Richtung gesteuert. Diese Einrichtung zur Strömungserzeugung und Aufwirbelung des Fragmentierguts umgibt hier die Hochspannungselektrode koaxial. Die Zuleitung speist in die koaxial sitzende Ringleitung ein. Die Ringleitung ist elektrisch sicher und, Schockwellen mit erträglichem Aufwand widerstehend, an der Gefäßwand angebaut.

Die Düsen sind in Ihrer Ausströmrichtung ausrichtbar, so dass je nach Fragmentiergut eine prozessoptimale Aufwirbelung eingestellt, bzw. nachgestellt werden kann. Die Strömungsstärke wird mit einer Pumpe, welche die reine Prozessflüssigkeit in die Ringleitung drückt, eingestellt. Die Düsen richten die Strömungen am Boden entlag zum Bodenzentrum. Das dort abgesetzte oder sich absetzende Fragmentiergut wird so ständig aufgewirbelt und in Suspension gehalten. Strömungslose Gebiete werden im gesamten Wasservolumen vermieden.

Die Filterpatrone ist völlig in Wasser eingetaucht. Das die Filterpatrone umgebende Gitter bestimmt mit seiner Maschenweite die größte absaugbare Korngröße. Die durch die Filterpatrone gelangende Suspension wird in der rechts im Bild angedeuteten Zentrifuge in ihren Flüssiganteil, das Prozesswasser, und ihre Festanteile aufgetrennt. Das Wasser wird über die Zuleitung zur Ringleitung in die Reaktionszone, eventuell zuvor mit Frischwasser versetzt, zurückgeführt.

Über den im Bild links vom Reaktionsgefäß abstehenden Stutzen wird neu zu fragmentierendes Gut nachgefüllt/-gekippt.

Je nach Größe des Reaktionsgefäß ist es bei Wartungs- und Reparaturarbeiten eine erhebliche Erleichterung, wenn der Boden des Reaktionsgefäß abgeschraubt und über den Auslegerarm, der an der im Bild rechten Stütze drehbar lagert, weggedreht werden kann.

## Patentansprüche

1. Verfahren zum Betreiben einer Fragmentieranlage zum effektiveren Mahlen mineralischer und/oder spröder Materialien auf Zielkorngrößen < 5 mm, wobei die Fragmentieranlage aus einem elektrischen Energiespeicher besteht, der pulsartig in einem Reaktionsgefäß auf das Fragmentiergut in einer Prozessflüssigkeit zwischen zwei sich auf Abstand gegenüberstehenden Elektrodenenden - der Reaktionszone - entladen wird, und wobei das sich in der Prozessflüssigkeit befindliche Fragmentiergut hydrodynamisch oder mechanisch ständig in Schwebe gehalten wird und damit eine Suspension mit der Prozessflüssigkeit bildet,
**dadurch gekennzeichnet, dass** das Fragmentiergut in der mit Prozessflüssigkeit angefüllten Reaktionszone und das am Boden des Reaktionsgefäßes abgesetzte Fragmentiergut aufgewirbelt wird, aus dieser Suspension der Anteil des prozessierten Fragmentierguts, der in dem Reaktionsgefäß die Zielkorngröße erreicht oder unterschritten hat, durch in die Prozessflüssigkeit eingetauchte Filter ausgebracht wird und das die Zielkorngröße überschreitende Fragmentiergut - das sind die Grobanteile - von der Filteroberfläche wieder in die Reaktionszone zurückgeführt werden.

2. Fragmentieranlage zur Durchführung des Verfahrens gemäß Anspruch 1, bestehend aus einem aufladbaren elektrischen Energiespeicher, einem daran angeschlossenen Elektrodenpaar, dessen beide Enden sich in einer in einem Reaktionsgefäß gefassten Prozessflüssigkeit auf Abstand gegenüber stehen, wobei eine der beiden Elektroden auf einem Bezugspotential liegt und die andere - die Hochspannungselektrode - über einen Ausgangsschalter aus dem Energiespeicher pulsartig mit Hochspannung beaufschlagbar ist, und wobei an oder in dem Reaktionsgefäß eine das in der Prozessflüssigkeit eingebrachte Fragmentiergut ohne Bildung von Totbereichen in Schwebe haltende Einrichtung eingebaut ist,
**dadurch gekennzeichnet, dass** an oder in dem Reaktionsgefäß ein die Zielkorngröße berücksichtigendes Filter, das völlig in die
Prozessflüssigkeit eingetaucht ist, als Einrichtung angebracht ist, die aus der Suspension die Fragmentiergutanteile ab und unterhalb der Zielkorngröße ausleitet, einer Einrichtung zur Fest-Flüssig-Trennung zuführt und Fragmentiergutanteile oberhalb dieser Zielkorngröße in die Reaktionszone zurückführt und mindestens eine Rückleitung für Prozessflüssigkeit in die Reaktionszone mündet.

3. Fragmentieranlage nach Anspruch 2, **dadurch gekennzeichnet, dass** die Prozessflüssigkeit aus der Fest-Flüssig-Trennung durch eine oder mehrere Düsen derart in die Reaktionszone zurückgeführt wird, dass das Prozessgut in der Reaktionszone möglichst vollständig in Schwebe gehalten wird.

## Claims

1. Method for operating a fragmentation system for the more effective grinding of mineral and/or brittle materials to target particle sizes of < 5 mm, wherein the fragmentation system comprises an electric energy store which is discharged in a reaction vessel in a pulse-like manner onto the fragmentation product in a process fluid between two electrode ends that are situated opposite each other at a spacing - the reaction zone -, and wherein the fragmentation product situated in the process fluid is kept constantly suspended in a hydro-dynamic or mechanical manner and consequently forms a suspension with the process fluid, **characterized in that** the fragmentation product in the reaction zone filled with process fluid and the fragmentation product deposited on the bottom of the reaction vessel is swirled up, from this suspension the proportion of the processed fragmentation product that has obtained or fallen below the target particle size in the reaction vessel is discharged through filters immersed into the process fluid and the fragmentation product exceeding the target particle size - that is the coarse parts - is returned back into the reaction zone from the surface of the filter.

2. Fragmentation system for accomplishing the method according to Claim 1, said fragmentation system comprising a chargeable electric energy store, a pair of electrodes connected thereto, the two ends of which are situated opposite each other at a spacing in a process fluid that is contained in a reaction vessel, wherein one of the two electrode ends is on reference potential and the other - the high voltage electrode - can be acted upon with high voltage in a pulse-like manner from the energy store via an output switch, and wherein a device that keeps the fragmentation product introduced in the process fluid in a suspended manner without the formation of dead regions is mounted on or in the reaction vessel, **characterized in that** a filter, which takes the targeted particle size into account and is completely immersed into the process fluid, is mounted on or in the reaction vessel as the device which conducts the fragmentation product parts at and below the targeted particle size out of the suspension and supplies them to a device for solid-fluid separation and returns fragmentation product parts that are above said particle target size back into the reaction zone and at least one return line for process fluid opens out into the reaction zone.

3. Fragmentation system according to Claim 2, **characterized in that** the process fluid from the solid-fluid separation is returned into the reaction zone in such a manner through one or more nozzles that the process product in the reaction zone is kept as completely as possible in a suspended manner.

## Revendications

1. Procédé de gestion d'une installation de fragmentation pour réaliser un broyage plus efficace de matières minérales et/ou cassantes jusqu'à une granulométrie < 5 mm,
procédé selon lequel
l'installation de fragmentation se compose d'un accumulateur d'énergie électrique qui est déchargé de manière impulsionnelle dans un réacteur sur la matière à fragmenter dans un liquide de traitement entre deux électrodes qui se font face à une certaine distance (zone de réaction), et la matière à fragmenter dans le liquide de traitement est maintenue en permanence en suspension de manière hydrodynamique ou mécanique formant ainsi une suspension avec le liquide de traitement,
procédé **caractérisé en ce qu'**
on met en turbulence la matière à fragmenter dans la zone de réaction remplie de liquide de traitement et le produit à fragmenter qui s'est déposé au fond du réacteur,
on extrait de cette suspension la composante de matière à fragmenter, traitée, et qui est descendue dans le réacteur en dessous de la granulométrie de consigne, pour être évacuée par le filtre plongé dans le liquide de traitement, et
la matière à fragmenter dépassant la granulométrie de consigne des grains (il s'agit de la composante grossière) est reconduite dans la zone de réaction à partir de la surface du filtre.

2. Installation de fragmentation pour la mise en oeuvre du procédé selon la revendication 1, composée d'un accumulateur d'énergie électrique rechargeable, d'une paire d'électrodes reliées à cet accumulateur et dont les deux extrémités se font face à distance dans un liquide de traitement reçu dans un réacteur,
l'une des deux électrodes étant à un potentiel de référence et l'autre (l'électrode de haute tension) recevant de manière impulsionnelle la haute tension de l'accumulateur d'énergie par l'intermédiaire d'un commutateur, et
une installation qui maintient en suspension le produit à fragmenter dans le liquide de traitement, sans former de zone morte, est montée dans le réacteur,
installation **caractérisée en ce qu'**
un filtre prenant en compte la dimension de consigne des grains est immergé complètement dans le liquide de traitement du réacteur, ce filtre étant prévu comme installation qui évacue de la suspension, les parties de produit fragmenté d'une granulométrie inférieure ou égale à la taille de consigne, pour les fournir à une installation de séparation matières liquides/matières solides, et qui reconduit dans la zone de réaction, les parties de matière à fragmenter dont la granulométrie est supérieure à la dimension de consigne, ainsi qu'au moins une conduite de retour de liquide de traitement vers la zone de réaction.

3. Installation de fragmentation selon la revendication 2,
**caractérisée en ce que**
le liquide de traitement provenant de la séparation matières solides/matières liquides est reconduit dans la zone de réaction par une ou plusieurs buses, de façon à maintenir aussi complètement que possible le produit de traitement en suspension dans la zone de réaction.
